# EUROPÄISCHE PATENTSCHRIFT

(11) **EP 1 042 548 B1**
(45) Veröffentlichungstag und Bekanntmachung des Hinweises auf die Patenterteilung: **10.12.2003**
(21) Anmeldenummer: 98958865.2
(22) Anmeldetag: 23.10.1998
(51) Int. Cl.: D04B 21/04

(54) **FROTTIER- ODER VELOURSTOFF UND VERFAHREN ZU DESSEN HERSTELLUNG**
TERRY FABRIC OR VELOUR FABRIC AND METHOD FOR THE PRODUCTION THEREOF
TISSU EPONGE OU VELOURS ET SON PROCEDE DE FABRICATION

(43) Veröffentlichungstag der Anmeldung: 11.10.2000
(73) Patentinhaber: Frottierweberei Vossen GmbH, 33332 Gütersloh (DE)
(72) Erfinder: WÖRMANN, Horst, D-33330 Gütersloh (DE)
(74) Vertreter: Stenger, Watzke & Ring Patentanwälte
(86) Internationale Anmeldenummer: EP9806740
(87) Internationale Veröffentlichungsnummer: WO00024953

(56) Entgegenhaltungen:
- DE-C- 4 200 278
- FR-A- 2 211 948
- FR-A- 2 746 818
- US-A- 5 557 950

## Beschreibung

Die vorliegende Erfindung betrifft einen Frottier- oder Velourstoff sowie ein Verfahren zu dessen Herstellung, mit einer Trägerbahn und einem in der Trägerbahn verankerten Flor in Form von Schlingen oder Polen, mit einer Baumwoll-Schlingenkette, deren Schlingen oder Pole auf einer Oberfläche der Trägerbahn austreten, und einer Mikrofaser-Schlingenkette, deren Schlingen oder Pole an der anderen Oberfläche der Trägerbahn austreten.

Ein gattungsgemäßer Frottier- oder Velourstoff ist aus der DE 42 00 278 C1 bekannt. Trägerbahnen werden in an sich bekannter Weise gewebt, gewirkt oder gestrickt und bei Frottier- oder Velourstoffen werden Schlingen oder Pole, die von der gewebten, gewirkten oder gestrickten Grundstruktur ausgehen, vorgesehen, wodurch die für die Stoffe dieser Art typischen Materialeigenschaften begründet werden. Die Schlingen eines Baumwoll-Fottierstoffes tragen zur Saugfähigkeit des Materials bei, wie es bei Handtüchern oder Bademänteln erwünscht ist. Die Schlingen können auch das Grundmaterial in Abstand zum Körper des Benutzers halten, beispielsweise bei Bettwäsche, so daß die Bettwäsche als angenehm kühl empfunden wird.

Um die Saugfähigkeit (Menge des Wassers) eines Frottier- oder Velourstoffes wesentlich zu verbessern, wurde im gattungsgemäßen Stand der Technik vorgeschlagen, dem Stoff Mikrofaser-Fäden beizumischen, die auf einer Oberfläche Schlingen oder Pole bilden, wobei die Oberfläche der Oberfläche gegenüberliegt, auf welcher die Baumwollschlingen oder -pole gebildet sind.

Mikrofaser-Fäden in Form multifiler, meist texturierter Kunststoff-Fäden, beispielsweise aus Polyamid, werden im Zusammenhang mit wind- und wasserabweisenden Bekleidungsstoffen als Flachgewebe verwendet. Die Kombination von Baumwoll-Frottierwaren mit Mikrofaser-Fäden hat sich in Bezug auf den Feuchtigkeitstransport als äußerst vorteilhaft erwiesen. Dabei nehmen die Mikrofaser-Pole oder Schlingen die Feuchtigkeit sehr rasch auf und transportieren diese in das Frottier- oder Velour-Grundmaterial, so daß der erhaltene Stoff besonders geeignet ist für Handtücher, Bademäntel, Freizeit-Bekleidung usw.

Bei herkömmlichem Frottiergewebe ist die Schfingenhöhe aufgrund des Herstellungsverfahrens immer gleich hoch, d. h. der Anteil der zu verarbeitenden unterschiedlichen Materialien auf der Florseite ist etwa 50/50. Wird ein Frottiergewebe auf einer Webmaschine erstellt, kann nur durch Änderung der Schußgruppen pro Zentimeter eine Gewebeänderung erzielt werden. Auch hinsichtlich der Garnstärke im Schuß und im Grundkettenbereich besteht die Möglichkeit, vielseitige Veränderungen vorzunehmen.

In allen Fällen jedoch hat man auf beiden Seiten der Trägerbahn jeweils gleich hohe Schlingen aus unterschiedlichen Materialien.

Damit ist es nicht möglich, die Frottier- oder Velourstoffe auf unterschiedliche Anwendungsbereiche zu optimieren.

Ausgehend von diesem Stand der Technik liegt der vorliegenden Erfindung die Aufgabe zugrunde, einen Frottier- oder Velourstoff sowie ein Verfahren zu dessen Herstellung bereitzustellen, welches es ermöglicht, den Stoff auf unterschiedliche Anwendungsbereiche optimal anzupassen. Dabei soll das Verfahren mit überschaubarem wirtschaftlichen Aufwand durchführbar sein.

Verfahrensseitig wird zur technischen Lösung der Aufgabe vorgeschlagen ein gattungsgemäßes Verfahren dadurch zu verbessern, daß die Baumwoll-Schlingenkette und die Mikrofaser-Schlingenkette von der jeweiligen Austrittsoberfläche bei der Herstellung der Trägerbahn jede für sich durch Wirken eingebracht werden.

Durch die erfindungsgemäße Verfahrensweise unter der Verwendung einer neuartigen Herstellungsvorrichtung mit wenigstens einer zusätzlichen Wirkschiene wird ein völlig neuartiger Frottier- oder Velourstoff hervorgebracht, der auf beiden Oberflächen Schlingenketten aufweist, deren Höhe beliebig steuerbar ist. Dadurch kann der erfindungsgemäße Frottier- oder Velourstoff nach dem erfindungsgemäßen Verfahren hinsichtlich des gewünschten Anwendungsbereiches optimiert werden.

Soll beispielsweise die Aufnahmekapazität und Feuchtigkeit erhöht werden, ist es wünschenswert, eine größere Mikrofaserhöhe auf der Oberfläche oder Unterfläche auszubilden, auf welcher die Mikrofaser-Schlingenkette angeordnet ist. Dennoch kann die Höhe der auf der anderen Oberfläche austretenden Baumwoll-Schlingenkette in der Höhe beliebig ausgebildet werden, also beispielsweise niedrig, um z. B. eine leichte Ware herzustellen.

Der nach dem erfindungsgemäßen Verfahren hergestellte Frottier- oder Velourstoff zeichnet sich dadurch aus, daß die Baumwoll-Schlingenkette und die Mikrofaser-Schlingenkette von der jeweiligen Austrittsoberfläche bei der Herstellung der Trägerbahn eingewirkt sind. Die Ketten können unterschiedliche Höhen aufweisen und die Schlingenfäden sind in die Maschenstäbchen eingeknotet. Dies hat den Vorteil, daß die Festigkeit des Gewebes gesteuert werden kann. Je nach gewünschtem Einsatz kann ein loses oder festeres Gewebe erstellt werden. Auch können die Schlingen aufgeschnitten werden, um ein Velourgewebe zu erstellen, ohne daß die Gefahr besteht, daß die Schlingen sich lösen und herausfallen können.

Vorzugsweise wird in eine durch Weben hergestellte Trägerbahn während des Webvorganges durch einen Breitwirkvorgang von jeder Oberfläche eine Schlingenkette eingebracht, die aus unterschiedlichen Materialien gebildet sein kann.

Mit der Erfindung wird ein neuartiges Verfahren zur Herstellung eines Frottieroder Velourgewebes bereitgestellt, durch welches ein neuartiger Frottier- oder Velourstoff herstellbar ist. Dem Grunde nach können anstelle der Mikrofaser-Schlingenkette auch andere Fäden verwendet werden, wenn dies dem Einsatzzweck des Frottierstoffes angemessen ist.

Weitere Vorteile und Merkmale der Erfindung ergeben sich aus der folgenden Beschreibung anhand der Figuren. Dabei zeigen:
- Figur 1: einen Längsschnitt durch eine Ausführungsform einer erfindungsgemäßen Webware und
- Figur 2: einen Längsschnitt durch eine Ausführungsform einer erfindungsgemäßen Webware.

Die Zeichnungen zeigen einen Schnitt in einer parallel zur Kette, d. h. senkrecht zum Schuß verlaufenden Ebene eines auf einem Gewebe basierenden Frottierstoffes.

Bei einer gattungsgemäßen Webware gemäß Figur 2 sind bezogen auf die Positionen im Gewebe drei jeweils in Gruppen von aufeinanderfolgenden und sich dann wiederholenden Schußfäden 10, 12, 14 vorgesehen. Schußfäden, die sich hinsichtlich ihrer Positionen im Frottierstoff wiederholen, tragen dieselben Bezugsziffern. Weiterhin sind zwei nebeneinanderliegende Kettfäden gezeigt, die in der bei Geweben üblichen Weise jeweils einen oder mehrere Schußfäden alternierend umschlingen. Zur Bildung der Baumwoll-Schlingen 20, 22, 24, 26 werden zwischen den Kettfäden 16, 18 weitere Schlingen-Kettfäden 28 vorgesehen, die im dargestellten Beispiel die Schußfäden 12 umlaufen und zur unteren Seite der Materialbahn herausgezogen sind. Ferner sind zusätzliche Schlingen-Kettfäden in der Form von Mikrofaserfäden 30 vorgesehen, die ebenfalls um die Schußfäden 12 herumgeführt sind, jedoch auf der oberen Seite Schlingen 32, 34, 36, 38 bilden, die somit den Baumwollschlingen 20, 22, 24, 26 gegenüberliegen. Diese Schlingen aus Mikrofaser-Fäden weisen eine weitaus schnellere Saugfähigkeit als Schlingen aus Baumwolle oder anderen Textilmaterialien auf. Sie saugen daher bei Verarbeitung zu einem Handtuch oder einem Bademantel die auf der Haut des Benutzers befindliche Feuchtigkeit sehr rasch auf und transportieren sie nach außen.

Um die Eigenschaften eines derartigen Frottier- oder Velourstoffes zu verbessern, werden die Baumwoll-Kettfäden 28 einerseits und die Mikrofaser-Kettfäden 30 andererseits in der in Figur 1 gezeigten Seite von der jeweiligen Austrittsoberfläche her in das Gewebe durch Wirken eingebracht. Dadurch ergibt sich die Möglichkeit, auf beiden Oberflächen Schlingen mit unterschiedlichen Höhen herzustellen. So ist beispielsweise in dem in Figur 1 gezeigten Beispiel die Höhe der Mikrofaser-Schlingen 32, 34, 36 und 38 sehr viel höher als die Höhe der Baumwoll-Schlingen 20, 22, 24 und 26. Anstelle der Baumwollfäden und der Mikrofaserfäden können andere geeignete Materialien verwendet werden. Werden die gezeigten Schlingen aufgeschnitten oder geschoren, ergibt sich ein Velourstoff, wobei bei dem in Figur 1 gezeigten Beispiel ein Herausfallen der Schlingen aus dem Gewebe ausgeschlossen ist, da die Fäden durch Wirken eingebracht und in die Maschenstäbchen eingeknotet sind. Somit ist es auch möglich, an einer Oberfläche ein Velour-, an der anderen Oberfläche ein Schlingen-Frottier auszubilden.

Das beschriebene Ausführungsbeispiel dient nur der Erläuterung und ist nicht beschränkend.

## Patentansprüche

1. Verfahren zur Herstellung eines Frottier- oder Velourstoffes mit einer Trägerbahn (10, 12, 14, 16, 18) einem in der Trägerbahn (10, 12, 14, 16, 18) verankerten Flor in der Form von Schlingen oder Polen, mit einer Baumwoll-Schlingenkette (28), deren Schlingen (20, 22, 24, 26) oder Pole auf einer Oberfläche der Trägerbahn (10, 12, 14, 16, 18) austreten, und einer Mikrofaser-Schlingenkette (30), deren Schlingen (32, 34, 36, 38) oder Pole an der anderen Oberfläche der Trägerbahn (10, 12, 14, 16, 18) austreten,
**dadurch gekennzeichnet, daß**
die Baumwoll-Schlingenkette (28) und die Mikrofaser-Schlingenkette (30) von der jeweiligen Austrittsoberfläche bei der Herstellung der Trägerbahn (10, 12, 14, 16, 18) jede für sich durch Wirken eingebracht werden.

2. Frottier- oder Velourstoff mit einer Trägerbahn (10, 12, 14, 16, 18) und einem in der Trägerbahn (10, 12, 14, 16, 18) verankerten Flor in der Form von Schlingen oder Polen, mit einer Baumwoll-Schlingenkette (28), deren Schlingen (20, 22, 24, 26) oder Pole auf einer Oberfläche der Trägerbahn (10, 12, 14, 16, 18) austreten, und einer Mikrofaser-Schlingenkette (30), deren Schlingen (32, 34, 36, 38) oder Pole an der anderen Oberfläche der Trägerbahn (10, 12, 14, 16, 18) austreten,
**dadurch gekennzeichnet, daß**
die Baumwoll-Schlingenkette (28) und die Mikrofaser-Schtingenkette (30) von der jeweiligen Austrittsoberfläche bei der Herstellung der Trägerbahn (10, 12, 14, 16, 18) eingewirkt sind.

3. Frottier- oder Velourstoff nach Anspruch 2, **dadurch gekennzeichnet, daß** die Schlingen (20, 22, 24, 26) oder Pole der Baumwoll-Schlingenkette (28) eine andere Höhe aufweisen als die der Mikrofaser-Schlingenkette (30).

4. Frottier- oder Velourstoff nach einem der Ansprüche 2 oder 3, **dadurch gekennzeichnet, daß** die Schlingenfäden in die Maschenstäbchen eingeknotet sind.

## Claims

1. Method for producing a terry or velour fabric with a supporting web (10, 12, 14, 16, 18), a pile in the form of loops or tufts which is anchored in the supporting web (10, 12, 14, 16, 18), with a cotton loop warp (28), the loops (20, 22, 24, 26) or tufts of which emerge at one surface of the supporting web (10, 12, 14, 16, 18), and a microfibre loop warp (30), the loops (32, 34, 36, 38) or tufts of which emerge at the other surface of the supporting web (10, 12, 14, 16, 18),
**characterised in that** the cotton loop warp (28) and the microfibre loop warp (30) are each introduced individually by knitting from the respective exit surface when producing the supporting web (10, 12, 14, 16,18).

2. Terry or velour fabric with a supporting web (10, 12, 14, 16, 18) and a pile in the form of loops or tufts which is anchored in the supporting web (10, 12, 14, 16, 18), with a cotton loop warp (28), the loops (20, 22, 24, 26) or tufts of which emerge at one surface of the supporting web (10, 12, 14, 16, 18), and a microfibre loop warp (30), the loops (32, 34, 36, 38) or tufts of which emerge at the other surface of the supporting web (10, 12, 14, 16, 18),
**characterised in that** the cotton loop warp (28) and the microfibre loop warp (30) are knitted in from the respective exit surface when producing the supporting web (10, 12, 14, 16, 18).

3. Terry or velour fabric according to Claim 2, **characterised in that** the loops (20, 22, 24, 26) or tufts of the cotton loop warp (28) are of a height which is different to that of the microfibre loop warp (30).

4. Terry or velour fabric according to either of Claims 2 and 3, **characterised in that** the loop threads are knotted into the wales.

## Revendications

1. Procédé destiné à la fabrication d'un tissu éponge ou velours, comportant une trame de support (10, 12, 14, 16, 18), un voile ancré sous forme de boucles ou de pôles dans la trame de support (10, 12, 14, 16, 18), une chaîne de boucles (28) en coton dont les boucles (20, 22, 24, 26) ou pôles sortent d'une surface de la trame de support (10, 12, 14, 16, 18), et une chaîne de boucles (30) en microfibres dont les boucles (32, 34, 36, 38) ou pôles sortent de l'autre surface de la trame de support (10, 12, 14, 16, 18),
**caractérisé en ce que**,
lors de la fabrication de la trame de support (10, 12, 14, 16, 18), la chaîne de boucles (28) en coton et la chaîne de boucles (30) en microfibres de la surface de sortie respective sont intégrées chacune pour soi par tricotage.

2. Tissu éponge ou velours, comportant une trame de support (10, 12, 14, 16, 18), et un voile ancré sous forme de boucles ou de pôles dans la trame de support (10, 12, 14, 16, 18), une chaîne de boucles (28) en coton dont les boucles (20, 22, 24, 26) ou pôles sortent d'une surface de la trame de support (10, 12, 14, 16, 18), et une chaîne de boucles (30) en microfibres dont les boucles (32, 34, 36, 38) ou pôles sortent de l' autre surface de la trame de support (10, 12, 14, 16, 18),
**caractérisé en ce que**,
lors de la fabrication de la trame de support (10, 12, 14, 16, 18), la chaîne de boucles (28) en coton et la chaîne de boucles (30) en microfibres de la surface de sortie respective sont intégrées par tricotage.

3. Tissu éponge ou velours selon la revendication 2, **caractérisé en ce que** les boucles (20, 22, 24, 26) ou pôles de la chaîne de boucles (28) en coton ont une hauteur autre que celle de la chaîne de boucles (30) en microfibres.

4. Tissu éponge ou velours selon l'une des revendications 2 ou 3, **caractérisé en ce que** les fils des boucles sont noués dans les colonnes de mailles.
